# EUROPÄISCHE PATENTSCHRIFT

(11) **EP 0 333 102 B1**
(45) Veröffentlichungstag und Bekanntmachung des Hinweises auf die Patenterteilung: **28.12.1994**
(21) Anmeldenummer: 89104422.4
(22) Anmeldetag: 13.03.1989
(51) Int. Cl.: B65H 31/30, B65H 31/06, B65H 31/34, B65H 29/46, G07D 9/00

(54) **Vorrichtung zur Entgegennahme und geordneten Ablage von Einzelblättern in einem Behälter**
Device for receiving and orderly piling single sheets in a container
Dispositif de réception et d'empilage en ordre des feuilles individuelles dans une cassette

(30) Priorität: 15.03.1988 DE 3808624
(43) Veröffentlichungstag der Anmeldung: 20.09.1989
(73) Patentinhaber: Siemens Nixdorf Informationssysteme Aktiengesellschaft, 33102 Paderborn (DE)
(72) Erfinder: Holland-Letz, Günter, D-4790 Paderborn (DE); Weigel, Peter, D-4799 Paderborn-Dörenhagen (DE)
(74) Vertreter: Fuchs, Franz-Josef, Dr.-Ing.

(56) Entgegenhaltungen:
- EP-A- 0 197 656
- WO-A-82/01435
- WO-A-88/01599
- DE-A- 3 127 540
- DE-C- 230 648
- GB-A- 2 122 009
- GB-A- 2 141 408
- US-A- 2 853 298
- PATENT ABSTRACTS OF JAPAN vol. 9, no. 34 (M-357)(1757) 14 Februar 1985, & JP-A-59 177251 (CANON K. K.) 06 Oktober 1984,

## Beschreibung

Die Erfindung betrifft eine Vorrichtung zur Entgegennahme von im Wesentlichen rechteckigen Einzelblättern nach dem Oberbegriff des Anspruchs 1.

Eine derartige Vorrichtung ist aus der WO-A-8801599 bekannt. Diese Vorrichtung dient zur Entgegennahme von Einzelblättern, die nacheinander einem Behälter zugeführt und darin gespeichert werden. Das jeweilige Einzelblatt wird von einer vor der Einführöffnung des Behälters angeordneten Vorrichtung gehalten und durch einen in Richtung auf die Einführöffnung verstellbaren Schieber unter Krümmung in den Behälter gedrückt. Die Vorrichtung umfaßt Zuführrollen, zwischen denen das Einzelblatt gehalten wird. Um bei der Vorwärtsbewegung des Schiebers beide Enden des Einzelblattes gleichmäßig zu befördern, sind weitere Vorrichtungen zum Festklemmen des Einzelblattes am Schieber vorgesehen. Die Zuführung erfolgt nacheinander Blatt für Blatt.

Es ist Aufgabe der Erfindung, eine einfach aufgebaute Vorrichtung anzugeben, mit der die Zuführung von Einzelblättern mit hoher Geschwindigkeit erfolgen kann.

Diese Aufgabe wird durch die Merkmale des Patentanspruchs 1 gelöst.

Bei der erfindungsgemäßen Lösung wird also nicht Blatt für Blatt in den Behälter eingeführt. Dabei wäre es kaum möglich, die mit großer Geschwindigkeit ankommenden Blätter so in den Behälter zu bringen, daß sie anschließend einen geordneten Stapel bilden. Ist genügend Spiel vorhanden, um die Blätter einzeln in den Behälter einzuführen, so bedeutet dies auch, daß die Blätter umfallen oder verrutschen können. Ist nicht genügend Spiel vorhanden, so gleiten die Blätter nicht bis zum Behälterboden hindurch, sondern bleiben aneinander hängen und lassen sich dann nicht mehr ordnen. Bei der erfindungsgemäßen Lösung dagegen wird zunächst auf der Stapelauflagefläche vor dem Behälter ein Stapel gebildet, wo sich die Blätter noch ordnen lassen. Der geordnete Stapel wird dann mit dem Schieber in die für den jeweiligen Blattstapel an sich zu kleine Öffnung gedrückt, so daß der Blattstapel in mindestens einer Richtung gekrümmt wird. Hinter der Einführöffnung streckt sich der Blattstapel wieder, worauf die Blätter fest und in einem geordneten Stapel in dem Behälter stehen.

Für die Verwendung derselben Behälter in einer Blattausgabevorrichtung ist es zweckmäßig, wenn die Einführöffnung nicht kleiner ist als die Blattgröße. Um den Behälter nicht ändern zu müssen, ist es daher zweckmäßig, wenn einer der die Einführöffnung begrenzenden und parallel zur Krümmungsachse des jeweiligen Blattstapels gerichteten Ränder mit der Stapelauflagefläche verbunden ist. Gleichzeitig kann dieser Rand als Anlagefläche für den auf der Stapelauflagefläche zu bildenden Stapel dienen. Um dabei die Vorrichtung auf unterschiedliche Blatthöhen einstellen zu können, ist es zweckmäßig, wenn die Stapelauflagefläche zusammen mit diesem Rand höhenverstellbar angeordnet ist.

Vorzugsweise umfaßt die Stapelvorrichtung zwei an sich bekannte in axialem Abstand voneinander angeordnete Stapelräder, zwischen denen der Schieber angeordnet ist. Der Schieber ist bei einer bevorzugten Ausführungsform von einer Druckplatte gebildet, die über ein Gelenkgestänge verstellbar ist. Dieses Gelenkgestänge kann raumsparend zusammengefaltet werden, so daß auch bei einem großen Hub des Schiebers nur ein geringer Platz für die Verstelleinrichtung des Schiebers benötigt wird.

Um die Blätter in dem Stapel nicht nur in Höhenrichtung, sondern auch in Seitenrichtung zu ordnen, sind erfindungsgemäß beiderseits der Stapelauflagefläche zur Anlage an den Stapelseitenflächen bestimmte Ausrichtorgange vorgesehen. Diese können von walzenförmigen Elementen gebildet sein, die um jeweils eine zur Blattebene der auf der Stapelauflagefläche stehenden Blätter senkrechte Achse gegenläufig drehbar sind, wobei der Drehsinn vorzugsweise so gewählt ist, daß die Blätter gegen die Stapelauflagefläche gedrückt werden. Diese Ausrichtorgane bewirken, daß die Blätter ganz in den Stapel hineingeschoben und so ausgerichtet werden, daß ihre seitlichen Ränder eine einheitliche Blattstapelfläche bilden. Die walzenförmigen Elemente können dabei eine Oberfläche aus einem weich elastischen Material, beispielsweise einem offenzelligen Schaumstoff aufweisen. In einer bevorzugten Ausführungsform sind die Ausrichtorgane von Bürstenwalzen gebildet.

Damit der Blattstapel von dem Schieber weit genug in den Behälter hineingedrückt werden kann, um ein Strecken des Stapels zu ermöglichen, wobei die bereits gestapelten Blätter innerhalb des Behälters nicht umfallen dürfen, ist erfindungsgemäß vorgesehen, daß eine den Blattstapel innerhalb des Behälters stützende Andruckplatte gleichsinnig mit der Bewegung des Schiebers verstellbar ist. Diese Verstellung kann durch eine Antriebsvorrichtung erfolgen oder aber auch dadurch, daß die Andruckplatte durch den die Blätter in den Behälter drückenden Schieber gegen Federkraft verstellt wird.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. 1: einen schematischen Vertikalschnitt durch einen Automaten zur Entgegennahme von Banknoten,
- Fig. 2: eine schematische Seitenansicht der Eingabestelle für Banknoten in einen Banknotenbehälter in vergrößertem Maßstab,
- Fig. 3: eine teilweise schematische Draufsicht auf die Anordnung gemäß Figur 2 in Richtung des Pfeiles A und
- Fig. 4: eine schematische Ansicht des Behälterinnenraumes beim Eindrücken eines Banknotenpaketes in den Behälter.

In Figur 1 ist mit 10 der Tresor eines Banknoteneingabeautomaten bezeichnet, der eine schematisch angedeutete Prüfeinheit 12 für die Banknoten und eine Anzahl von Kassetten 14 einschließt, in denen die in der Prüfeinheit für in Ordnung befundenen Banknoten abgelegt werden können. Unterhalb der Banknotenkassetten 14 befindet sich eine Kassette 16, in der die Banknoten abgelegt werden, die aus irgendwelchen Gründen nicht wieder ausgegeben werden sollen und daher nicht in den Banknotenkassetten 14 abgelegt werden. Zum Transport der Banknoten von der Prüfeinheit 12 zu den Kassetten 14 und 16 dient eine allgemein mit 18 bezeichnete Transportbahn, von der die Banknoten jeweils über Weichen 20 der jeder Kassette 14 zugeordneten Ablagevorrichtung 22 zugeführt werden, die nun im einzelnen anhand der Figuren 2 und 3 näher erläutert wird.

Figur 2 zeigt einen Ausschnitt der Transportbahn 18 mit einer Weiche 20 und einen Blattförderer 24, der die über die Weiche ankommenden Banknoten zwei Stapelrädern 26 zuführt, die in einem axialen Abstand voneinander um eine zur Zeichenebene senkrechte Achse 28 drehbar gelagert sind (siehe auch Figur 3). Die Rahmenteile, in denen die Welle der Stapelräder 26 gelagert ist, sind nicht dargestellt. Die Stapelräder 26 greifen dabei in Aussparungen einer Stapelplattform 30, die parallel zum Boden 32 der Kassette 14 gerichtet ist und an ihrem der Einführöffnung 34 der Kassette 14 zugewandten Ende einen hochstehenden Rand 36 aufweist, der in eine zur Einführöffnung 34 hinweisende Schrägfläche 38 ausläuft. Die Stapelplattform 30 ist in nicht dargestellter Weise in Richtung des Doppelpfeiles B höhenverstellbar. Der obere Rand der Einführöffnung 34 wird durch einen Balken 40 begrenzt, der Teil der Kassette 14 ist. Durch eine Höhenverstellung der Stapelplattform 30 kann die Höhe der Einführöffnung 34 so eingestellt werden, daß sie geringer ist als die in der gleichen Richtung gemessene Breite der einzuführenden Geldscheine 42.

Axial außerhalb der Stapelräder 26 sind oberhalb der Stapelplattform 30 zwei Schaumstoff- oder Bürstenwalzen 44 auf zur Vorderseite der Kassette 14 senkrechten Wellen 46 drehbar gelagert. Die Wellen 46 sind an einem Rahmenteil 48 in Richtung des Doppelpfeiles C verstellbar gelagert, so daß der gegenseitige Abstand der beiden Walzen auf die jeweilige Breite der auf der Stapelplattform 30 zu stapelnden Banknoten 42 eingestellt werden kann. Die Walzen 44 haben die Aufgabe, durch Schleifen an den seitlichen Rändern der Banknoten 42 diese in Seitenrichtung auszurichten, wobei die Walzen 44 auch exzentrisch gelagert oder rüttelnd angetrieben werden können, um so die Banknoten 42 auf der Stapelplattform 30 in seitlicher Richtung gegeneinander zu verschieben. Vorzugsweise drehen sich dabei die Walzen 44 gegenläufig so, daß sie die Banknoten 42 gegen die Stapelplattform 30 drücken. Der Antrieb der Walzen 44 kann in beliebiger Weise erfolgen und wird beispielsweise von dem Stapelradantrieb über einen nicht dargestellten Riementrieb abgeleitet.

Zwischen den Stapelrädern 26 ist ein senkrecht zur Vorderseite der Kassette 14 verstellbarer allgemein mit 48 bezeichneterSchieber angeordnet. Dieser besteht aus einer Andruckplatte 50, die mit Hilfe zweier allgemein mit 52 und 54 bezeichneter Kniehebel zwischen der in der Figur 3 durch ausgezogene Linien wiedergegebenen ersten Stellung und der durch strichpunktierte Linien wiedergegebenen zweiten Stellung verstellbar ist. Die Kniehebel 52, 54 bestehen jeweils aus zwei Hebeln 56, 58, die an ihrem einen Ende gelenkig miteinander verbunden sind und mit ihren freien Enden einerseits an der Druckplatte 50 und andererseits am Rahmenteil 49 angelenkt sind. Die Verstellung der Kniehebel erfolgt mit Hilfe einer Kurbelscheibe 60, die einen Zapfen 62 trägt, der in einen in dem Hebel 58 ausgebildeten Schlitz 64 eingreift. Wird die Kurbelscheibe aus der in der Figur 3 dargestellten Stellung im Uhrzeigersinn gedreht, so wird der Hebel 58 ebenfalls im Uhrzeigersinn verschwenkt, so daß die Druckplatte 50 in Richtung auf die Einführöffnung 34 der Kassette 14 bewegt wird. Durch die umgekehrte Drehung der Kurbelscheibe 60 wird die Druckplatte 50 wieder zurückgezogen.

Befindet sich nun bei der Bewegung der Druckplatte 50 in Richtung auf die Kassette 14 ein Blattstapel auf der Stapelplattform 30, so wird dieser durch die Einführöffnung 34 hindurchgedrückt, wobei sich der Stapel um die Druckplatte 50 herumkrümmt, da der Rand 36 einerseits und der Balken 40 andererseits die Ränder der Blätter zurückhalten. Gleichzeitig wird dabei der bereits in der Kassette 14 befindliche Stapel 66 mit einer ihn stützenden Andruckplatte 68 in Richtung des Pfeiles D verschoben. Wenn der Schieber 48 das Banknotenpaket soweit in den Behälter 14 hineingedrückt hat, daß sich die umgebogenen Ränder des Banknotenpaketes oder -stapels wieder strecken können, schiebt die Andruckplatte 68 durch Federkraft den gesamten Stapel 66 entgegen der Richtung des Pfeiles D wieder in Richtung auf die Einführöffnung 34, wo der Stapel durch den oberen und unteren Kassettenrand gehalten wird.

## Patentansprüche

1. Vorrichtung zur Entgegennahme von im wesentlichen rechteckigen Einzelblättern, insbesondere Banknoten, mit einem zur geordneten Ablage der Einzelblätter vorgesehenen Behälter (14), der in einem Gehäuse (10) angeordnet ist und eine Einführöffnung (34) hat, die mit einer Eingabeöffnung des Gehäuses (10) durch eine Transportbahn (18) für einen seriellen Transport der Einzelblätter verbunden ist, wobei die Einführöffnung (34) in mindestens einer Kantenrichtung des Einzelblatts kleiner als die entsprechende Abmessung des Einzelblatts ist, mit einer am Ende der Transportbahn (18, 24) vor der Einführöffnung (34) angeordneten Einrichtung (26) zum Zuführen mindestens eines Einzelblatts parallel zur Einführöffnung (34) und mit einem in Richtung auf die Einführöffnung (34) verstellbaren Schieber (48) mit dem das Einzelblatt (42) durch die Einführöffnung (34) des Behälters (14) unter Krümmung hindurchdrückbar ist, dadurch **gekennzeichnet**, daß die Einrichtung als Stapelvorrichtung (26) zur Bildung eines Blattstapels (42) ausgebildet ist, der auf einer Stapelauflagefläche (30) aufrecht steht, und daß der Schieber (48) den Blattstapel (42) durch die Einführöffnung (34) unter Krümmung hindurchdrückt.

2. Vorrichtung nach Anspruch 1, dadurch **gekennzeichnet**, daß einer der die Einführöffnung (34) begrenzenden und parallel zur Krümmungsachse des Blattstapels gerichteten Ränder (36) mit der Stapelauflagefläche (30) verbunden ist.

3. Vorrichtung nach Anspruch 1 oder 2, dadurch **gekennzeichnet**, daß die Stapelauflagefläche (30) höhenverstellbar ist.

4. Vorrichtung nach einem der Ansprüche 1 bis 3, dadurch **gekennzeichnet**, daß die Stapelvorrichtung (2) in axialem Abstand voneinander angeordnete Stapelräder (26) umfaßt, zwischen denen der Schieber (48) angeordnet ist.

5. Vorrichtung nach einem der Ansprüche 1 bis 4, dadurch **gekennzeichnet**, daß der Schieber (48) von einer über ein Gelenkgestänge (52, 54) verstellbaren Druckplatte (50) gebildet ist.

6. Vorrichtung nach einem der Ansprüche 1 bis 5, dadurch **gekennzeichnet**, daß beiderseits der Stapelauflagefläche (30) zur Anlage an den Stapelseitenflächen bestimmte Ausrichtungorgane (44) angeordnet sind.

7. Vorrichtung nach Anspruch 6, dadurch **gekennzeichnet**, daß die Ausrichtorgane von walzenförmigen Elementen (44) gebildet sind, die um jeweils eine zur Vorderseite der Kassette senkrechte Achse gegenläufig drehbar sind.

8. Vorrichtung nach Anspruch 7, dadurch **gekennzeichnet**, daß die Ausrichtorgane von Walzen mit einer weichelastischen Oberfläche gebildet sind.

9. Vorrichtung nach Anspruch 7, dadurch **gekennzeichnet**, daß die Ausrichtorgane von Bürstenwalzen gebildet sind.

10. Vorrichtung nach einem der Ansprüche 1 bis 9, dadurch **gekennzeichnet**, daß eine dem Blattstapel (66) innerhalb des Behälters (14) stützende Andruckplatte (68) gleichsinnig mit der Bewegung des Schiebers (48) verstellbar ist.

11. Vorrichtung nach Anspruch 10, dadurch **gekennzeichnet**, daß die Andruckplatte durch eine Antriebsvorrichtung verstellbar ist.

12. Vorrrichtung nach Anspruch 10, dadurch **gekennzeichnet**, daß die Andruckplatte (68) durch den die Blätter (42) in den Behälter (14) drückenden Schieber (48) gegen Federkraft verstellbar ist.

## Claims

1. Apparatus for receiving substantially rectangular single sheets, particularly banknotes, having a container (14) which is provided for orderly stacking of the single sheets, is arranged in a casing (10) and has an inlet opening (34) which is connected to an insertion opening of the casing (10) by a conveyor path (18) for serial conveying of the individual sheets, said inlet opening (34) being smaller in at least one edge direction of the single sheet than the corresponding dimension of the single sheet, said apparatus having a device (26), arranged at the end of the conveyor path (18, 24) in front of the inlet opening (34), for the feeding of at least one single sheet parallel to the inlet opening (34), and having a pusher (48) which is movable in the direction of the inlet opening (34) and by which the single sheet (42) can be pushed, in a curved state, through the inlet opening (34) of the container (14), characterized in that the device is in the form of a stacking apparatus (26) for forming a stack of sheets (42) which stands upright on a stack support surface (30), and in that the pusher (48) pushes the stack of sheets (42) in a curved state through the inlet opening (34).

2. Apparatus according to Claim 1, characterized in that one of the edges (36) delimiting the inlet opening (34) and directed parallel to the axis of curvature of the stack of sheets is connected to the stack support surface (30).

3. Apparatus according to Claim 1 or 2, characterized in that the stack support surface (30) is adjustable in height.

4. Apparatus according to one of Claims 1 to 3, characterized in that the stacking apparatus (2) comprises stacking wheels (26) which are arranged at an axial distance from one another and between which the pusher (48) is arranged.

5. Apparatus according to one of Claims 1 to 4, characterized in that the pusher (48) is formed by a pressure plate (50) movable by means of an articulated linkage (52, 54).

6. Apparatus according to one of Claims 1 to 5, characterized in that aligning means (44) intended to bear against the side surfaces of the stack are arranged on both sides of the stack support surface (30).

7. Apparatus according to Claim 6, characterized in that the aligning means are formed by roller-shaped elements (44) which are rotatable in opposite directions about respective axes at right angles to the front side of the cashbox.

8. Apparatus according to Claim 7, characterized in that the aligning means are formed by rollers having a flexible surface.

9. Apparatus according to Claim 7, characterized in that the aligning means are formed by brush rollers.

10. Apparatus according to one of Claims 1 to 9, characterized in that a pressure plate (68) supporting the stack of sheets (66) inside the container (14) is movable in the same direction as the movement of the pusher (48).

11. Apparatus according to Claim 10, characterized in that the pressure plate can be moved by a drive device.

12. Apparatus according to Claim 10, characterized in that the pressure plate (68) can be moved, against the action of a spring, by the pusher (48) pushing the sheets (42) into the container (14).

## Revendications

1. Dispositif de réception de feuilles individuelles sensiblement rectangulaires, notamment des billets de banque, comportant un récipient (14), prévu pour le rangement ordonné des feuilles individuelles et qui est disposé dans un boîtier (10) et possède une ouverture d'introduction (34), qui est reliée à une ouverture d'entrée du boîtier (10), par l'intermédiaire d'une voie de transport (18) pour un transport en série des feuilles individuelles, l'ouverture d'introduction (34) étant, dans au moins une direction des bornes de la feuille individuelle, d'une taille inférieure à la taille correspondante de la feuille individuelle, et comportant un dispositif (26) disposé à l'extrémité de la voie de transport (18, 24) en amont de l'ouverture d'introduction (34), pour l'introduction d'au moins une feuille individuelle parallèlement à l'ouverture d'introduction (34), et un poussoir (48) déplaçable en direction de l'ouverture d'introduction (34) et au moyen duquel la feuille individuelle (42) peut être repoussée, à l'état cintré, à travers l'ouverture d'introduction (34) du récipient (14), caractérisé par le fait que le dispositif est agencé sous la forme d'un dispositif d'empilage (26) pour la formation d'une pile de feuilles (42), qui est disposée verticalement sur une surface (30) de support de la pile et que le poussoir (48) repousse la pile de feuilles (42), à l'état cintré, à travers l'ouverture d'introduction (34).

2. Dispositif suivant la revendication 1, caractérisé par le fait que l'un des bords (36), qui imitent l'ouverture d'introduction (34) et s'étendent parallèlement à l'axe de cintrage de la pile de feuilles, est relié à la surface (30) de support de la pile.

3. Dispositif suivant la revendication 1 ou 2, caractérisé par le fait que la surface (30) de support de la pile est réglable en hauteur.

4. Dispositif suivant l'une des revendications 1 à 3, caractérisé par le fait que le dispositif d'empilage (2) comporte des roues d'empilage (26), situées à une certaine distance axiale réciproque et entre lesquelles est disposé le poussoir (48).

5. Dispositif suivant l'une des revendications 1 à 4, caractérisé par le fait que le poussoir (48) est formé par une plaque de serrage (50), qui est déplaçable par l'intermédiaire d'une tringlerie articulée (52,54).

6. Dispositif suivant l'une des revendications 1 à 5, caractérisé par le fait que des organes déterminés d'alignement (44) sont disposés des deux côtés de la surface (30) de support de la pile de manière à s'appliquer contre les faces latérales de la pile.

7. Dispositif suivant la revendication 6, caractérisé par le fait que les organes d'alignement sont formés par des éléments en forme de cylindres (44), qui peuvent tourner en des sens opposés autour d'axes respectifs qui sont perpendiculaires à la face avant de la cassette.

8. Dispositif suivant la revendication 7, caractérisé par le fait que les organes d'alignement sont formés par des cylindres possédant une surface élastique.

9. Dispositif suivant la revendication 7, caractérisé par le fait que les organes d'alignement sont formés par des brosses cylindriques.

10. Dispositif suivant l'une des revendications 1 à 9, caractérisé par le fait qu'une plaque de serrage (68), qui supporte la pile de feuilles (66) à l'intérieur du récipient (14), peut être déplacée dans le même sens que le poussoir (48).

11. Dispositif suivant la revendication 10, caractérisé par le fait que la plaque de serrage est déplaçable au moyen d'un dispositif d'entraînement.

12. Dispositif suivant la revendication 10, caractérisé par le fait que la plaque de serrage (68) est déplaçable à l'encontre de la force d'un ressort par le poussoir (48) qui repousse les feuilles (42) dans le récipient (14).
